# EUROPÄISCHE PATENTSCHRIFT

(11) **EP 0 045 434 B1**
(45) Veröffentlichungstag und Bekanntmachung des Hinweises auf die Patenterteilung: **12.09.1984**
(21) Anmeldenummer: 81105718.1
(22) Anmeldetag: 21.07.1981
(51) Int. Cl.: G03D 3/04

(54) **Vorrichtung zum Entwickeln von fotografischen Schichtträgern**
Device for developing photographic emulsion carriers
Dispositif pour le développement de supports photographiques

(30) Priorität: 31.07.1980 DE 3029044
(43) Veröffentlichungstag der Anmeldung: 10.02.1982
(73) Patentinhaber: Agfa-Gevaert AG, 51373 Leverkusen (DE)
(72) Erfinder: Schirk, Günter, D-8000 München 90 (DE); Kastl, Alfons, Ing. grad., D-8000 München 70 (DE)

## Beschreibung

Die Erfindung betrifft eine Vorrichtung zum Entwickeln von fotografischen Schichtträgern mit mindestens einem Behälter mit Behandlungsflüssigkeit, welche mittels einer in dem Behälter befindlichen, von aussen antreibbaren Pumpe zu Zirkulationszwecken umpumpbar ist.

Zur Badagitation ist es in Entwicklungsmaschinen üblich, die Flüssigkeit mittels einer Pumpe umzuwälzen. Dabei kann die Flüssigkeit in einer externen Leitung, in welcher sich die Pumpe befindet, vom Behälterboden abgezogen und an einer geeigneten Stelle in den Behälter wieder eingeleitet werden. Es ist aber auch eine Vorrichtung gemäss dem Gattungsbegriff bekannt (DE-PS 862 560), bei der die Pumpe innerhalb des Behälters eingebaut ist und durch eine aus dem Behälter seitlich herausragende Achse mit einem Antrieb in Verbindung steht. Es hat sich dabei als äusserst nachteilig herausgestellt, dass die Durchführung durch die Behälterwand oft schon nach kurzer Zeit undicht geworden ist, so dass die aggressive Behandlungsflüssigkeit austreten konnte. Aus diesem Grunde wurden oft komplizierte oder aufwendigere Einrichtungen mit externen Pumpen gewählt.

Aufgabe der Erfindung ist es aber, eine Vorrichtung der eingangs genannten Art dahingehend weiterzubilden, dass die Abdichtprobleme behoben sind.

Diese Aufgabe wird durch die im Kennzeichen des Anspruchs 1 beschriebenen Merkmale gelöst.

Mit der Erfindung wird ein absolut dichter Behandlungsbehälter geschaffen, wobei zugleich durch die Anpassungsfähigkeit des Bodens erreicht wird, dass die Pumpe so weit in den Boden versenkt werden kann, dass sie den Transportweg des Schichtträgers nicht stört, der Behälter also kleiner ausgebildet werden kann. Im übrigen ist bei der erfindungsgemässen Vorrichtung der Reinigungsaufwand gering und die Montage sowie der Service verhältnismässig einfach durchzuführen.

Weitere Einzelheiten und Vorteile der Erfindung ergeben sich aus den Unteransprüchen im Zusammenhang mit der Beschreibung eines Ausführungsbeispieles, das anhand von Figuren eingehend erläutert wird. Es zeigen:
Fig. 1 einen Querschnitt durch die erfindungsgemässe Vorrichtung; und
Fig. 2 einen Querschnitt durch mehrere, nebeneinander angeordnete Vorrichtungen.

In Fig. 1 ist mit 1 ein Behälter bezeichnet, der mit einer Behandlungsflüssigkeit 2 gefüllt ist. Am Boden des Behälters befindet sich eine Pumpe 3, deren Druckseite in ein Rohr 4 mündet. Das Rohr 4 führt vom Boden nach oben, ist nach unten gekrümmt, und weist eine in die Flüssigkeit 2 gerichtete Öffnung 5 auf. Mit einem Bügel 6 ist das Rohr 4 an einer Wand des Behälters 1 befestigt.

Erfindungsgemäss ist der geschlossene Boden 1 a des Behälters so ausgebildet, dass er von einer Seite die Pumpe 3 aufnehmen kann und von aussen her den Antrieb der Pumpe über Magnetkraft ermöglicht. Zur besseren Übersicht ist die Bodengestaltung schwarz dargestellt. Dabei weist dieser Boden 1 eine nach innen gerichtete ringförmige Schulter 1 b auf, auf welcher ein Gehäuse 7 der Pumpe 3 aufliegt. Der Schulter 1 b folgt nach innen eine ringförmige Erhebung 1c, welche eine Seitenfläche des Pumpenraumes 8 bildet, in welchem sich Flügel 9 der Pumpe 3 drehen. Die ringförmige Erhebung 1 c schliesst eine zylindrische, nach aussen gerichtete Vertiefung 1 d ein, welche sich über die Grundfläche des Bodens 1 hinausgehend nach aussen erstreckt. Diese Vertiefung 1 d dient der Aufnahme eines Rotationskörpers 10 der Pumpe, an welcher die Flügel 9 befestigt sind. In dem Rotationskörper 10 ist ein Ringmagnet 11 angeordnet, der im wesentlichen im Bereich der zylindrischen Vertiefung 1 d liegt.

An der Aussenseite des Bodens 1 sind in Kreisform angeordnete Zapfen 1 ausgeformt, welche einen nach innen gerichteten Wulst 1 f aufweisen. Diese Zapfen 1 sind elastisch und dienen der Aufnahme eines Gehäuses 12 eines Kraftübertragungselementes 13, in welchem ebenfalls ein Rotationskörper 14 drehbar angeordnet ist, dessen Welle mit einem Motor 19 in Verbindung steht. An dem Rotationskörper 14 ist ein Ringmagnet 15 angebracht, der die Aussenwand der zylindrischen Vertiefung 1d nahe umgibt und im Bereich des inneren Magneten 11 liegt.

Zur Montage braucht lediglich die Pumpe 3 mit ihrem Gehäuse 7 auf die Schulter 1 b aufgesetzt zu werden, wobei zwischen Gehäuse 7 und Boden 1 vorgesehene Federelemente die Pumpe haltern. Von aussen wird das Kraftübertragungselement 13 über den Zylinder der Vertiefung 1 d gesetzt, wobei ein Flansch 12a an dem Gehäuse 12 durch die Wulste 1 f der elastischen Zapfen 1 e gedrückt wird. Schliesslich wird der Motor 19 an dem Kraftübertragungselement 13 angesetzt.

Bei Inbetriebnahme des Motors wird der Rotationskörper 14 in Drehung versetzt, wodurch der Ringmagnet 15 den inneren Magnet 11 am Rotationskörper 10 der Pumpe 3 mitnimmt. Damit wird die von der Pumpe 3 oberhalb des Bodens 1 a angesaugte Flüssigkeit durch das Rohr 4 zu der Abgabeöffnung 5 an der Oberseite des Behälters 1 geleitet und die Flüssigkeit somit umgewälzt.

Durch das Integrieren des Behälterbodens in die Pumpe erfährt dieser zwar eine besondere Gestaltungsform, welche aber als Kunststoff-Spritzteil verhältnismässig einfach hergestellt werden kann. Eine solche Vorrichtung ist absolut flüssigkeitsdicht. Für Reinigungszwecke kann mit einem einzigen Handgriff sowohl die Pumpe 3 als auch das Kraftübertragungselement vom Boden abgenommen werden.

Selbstverständlich kann diese besondere Wandgestaltung zur Aufnahme von Pumpe und Kraftübertragungselement statt im Boden auch an einer Seitenwand eines Flüssigkeitsbehälters vorgesehen werden.

Wie aus Fig. 2 zu sehen ist, kann bei einer Reihe von nebeneinander angeordneten Flüssigkeitsbehältern mit entsprechend vielen Pumpen 3 und Kraftübertragungselementen 13 ein gemeinsamer Antrieb 19'vorgesehen werden. Zu diesem Zweck ist an jedem Kraftübertragungselement 13 ein Zahnrad 17 angeordnet und alle Zahnräder 17 durch eine Kette oder einen Zahnriemen 18 miteinander verbunden. Eines der Zahnräder 17 steht mit dem Motor 19' in Verbindung. Bei einer solchen Anordnung können je nach Anwendungsfall oder Behältergrösse die Zahnräder mit unterschiedlichen Durchmessern versehen sein, so dass auch unterschiedliche Pumpleistungen in den einzelnen Tanks erreicht werden.

## Patentansprüche

1. Vorrichtung zum Entwickeln von fotografischen Schichtträgern mit mindestens einem Behälter mit Behandlungsflüssigkeit, welche mittels einer in dem Behälter befindlichen, von aussen antreibbaren Pumpe zu Zirkulationszwecken umpumpbar ist, dadurch gekennzeichnet, dass eine nicht durchbrochene Wand (1 a) des Behälters (1) so geformt ist, dass sie die Pumpe teilweise umhüllt, so dass die Pumpe in diese Wand eingesteckt ist und dass sie eine magnetische Kraftübertragung von einem ausserhalb des Behälters (1) angeordneten, angetriebenen Kraftübertragungselement (13) zu einem inneren Rotationskörper (10) der Pumpe (3) zulässt.

2. Vorrichtung nach Anspruch 1, dadurch gekennzeichnet, dass die Wand (1 a) des Behälters (1) einen nach aussen gerichteten Zylinder (1 d) bildet, welcher von aussen her von einem Ringmagneten (15) des Kraftübertragungselementes (13) umgeben ist, der wiederum auf einen mit dem Rotationskörper (10) der Pumpe (3) verbundenen Magneten (11) wirkt.

3. Vorrichtung nach einem der Ansprüche 1 oder 2, dadurch gekennzeichnet, dass an der Wand (1 a) elastische Haltezapfen (1 e) ausgeformt sind, durch welche ein Gehäuse (12) des Kraftübertragungselementes (13) nach Art eines Schnappverschlusses haltbar ist.

4. Vorrichtung nach einem der Ansprüche 1 bis 3, dadurch gekennzeichnet, dass das Gehäuse (7) der Pumpe (3) durch Federelemente (16) an einem Wandvorsprung (1 c) festhaltbar ist.

5. Vorrichtung nach einem der Ansprüche 1 bis 4, dadurch gekennzeichnet, dass bei einer Anordnung von mehreren Behältern (1) mit Pumpen (3) nebeneinander an den Kraftübertragungselementen (13) Zahnräder (17) angebracht sind, die durch eine Kette oder einen Zahnriemen (18) und einem einzigen Motor (19') miteinander verbunden sind.

6. Vorrichtung nach Anspruch 5, dadurch gekennzeichnet, dass die Durchmesser der Zahnräder (7) gemäss einer gewünschten Pumpenleistung ausgebildet sind.

## Revendications

1. Dispositif pour développer des supports d'émulsions photographiques, comprenant au moins un récipient avec du liquide de traitement qui, à des fins de circulation, peut être pompé au moyen d'une pompe se trouvant dans le récipient et pouvant être entraînée de l'extérieur, caractérisé en ce qu'une paroi (1 a) ininterrompue du récipient (1 ) est conformée de manière à envelopper partiellement la pompe, en sorte que la pompe est emboîtée dans cette paroi et qu'elle permet une transmission de force magnétique d'un élément de transmission de force (13) entraîné et disposé à l'extérieur du récipient (1 ) à un corps tournant (10) intérieur de la pompe (3).

2. Dispositif suivant la revendication 1, caractérisé en ce que la paroi (1 a) du récipient (1 ) forme un cylindre (1d) dirigé vers l'extérieur et entouré de l'extérieur par un aimant annulaire (15) de l'élément de transmission de force (13), lequel agit à son tour sur un aimant (11 ) relié au corps tournant (10) de la pompe (3).

3. Dispositif suivant l'une des revendications 1 ou 2, caractérisé en ce que, sur la paroi (1 a) sont formés des tenons élastiques de maintien (1 e), par lesquels un carter (12) de l'élément de transmission de force (13) peut être maintenu à la manière d'une fermeture à enclenchement.

4. Dispositif suivant l'une des revendications 1 à 3, caractérisé en ce que le corps (7) de la pompe (3) peut être maintenu par des éléments formant ressort (16), sur une partie surélevée (1 c) de la paroi.

5. Dispositif suivant l'une des revendications 1 à 4, caractérisé en ce que, dans le cas d'un agencement de plusieurs récipients (1) ayant des pompes (3), on prévoit côte à côte sur les éléments de transmission de forces (13), des roues dentées (17), qui sont reliées les unes aux autres par une chaîne ou par une courroie dentée (18), et par un moteur unique (19').

6. Dispositif suivant la revendication 5, caractérisé en ce que les diamètres des roues dentées (7) sont déterminés en fonction du débit de pompage souhaité.

## Claims

1. An apparatus for developing photographic emulsion carriers having at least one container with treatment fluid which can be pumped round for circulation purposes by means of a pump located in the container and drivable from the exterior, characterised in that an uninterrupted wall (1 a) of the container (1) is formed in such a way that it partially surrounds the pump such that the pump is inserted in this wall and such that it permits magnetic power transmission from a driven power transmission element (13), which is arranged externally of the container (1), to an inner body of rotation (10) of the pump (3).

2. An apparatus as claimed in Claim 1, characterised in that the wall (1 a) of the container (1) forms an outwardly directed cylinder (1 d) which is surrounded from the exterior by an annular magnet (15), of the power transmission element (13), which in turn acts on a magnet (11) connected to the body of rotation (10) of the pump (3).

3. An apparatus as claimed in one of Claims 1 or 2, characterised in that resilient holding pins (1 e) are formed on the wall (1 a), by means of which pins a housing (12) of the power transmission element (13) can be retained in the manner of a snap closure.

4. An apparatus as claimed in one of Claims 1 to 3, characterised in that the housing (7) of the pump (3) can be firmly held at a wall projection (1 c) by means of spring elements (16).

5. An apparatus as claimed in Claims 1 to 4, characterised in that in the case of an arrangement of a plurality of containers (1) with pumps (3) adjacent one another, toothed wheels (17) are mounted on the power transmission elements (13) and are connected to one another and to a single motor 19' by a chain or a toothed belt (18).

6. An apparatus as claimed in Claim 5, characterised in that the diameters of the toothed wheels (7) are formed in accordance with a desired pump capacity.
